# EUROPÄISCHE PATENTSCHRIFT

(11) **EP 0 029 020 B1**
(45) Veröffentlichungstag und Bekanntmachung des Hinweises auf die Patenterteilung: **08.02.1984**
(21) Anmeldenummer: 80890127.6
(22) Anmeldetag: 24.10.1980
(51) Int. Cl.: E21D 1/03

(54) **Verfahren zum Abteufen von Schächten und Vorrichtung zur Durchführung des Verfahrens**
Method of sinking shafts and apparatus to carry out this method
Procédé pour le creusement de puits et dispositif pour la mise en oeuvre de ce procédé

(30) Priorität: 09.11.1979 AT 7210/79
(43) Veröffentlichungstag der Anmeldung: 20.05.1981
(73) Patentinhaber: VOEST-ALPINE Aktiengesellschaft, A-1011 Wien (AT)
(72) Erfinder: Kissich, Arnulf, A-8740 Zeltweg (AT); Schetina, Otto, Dipl.Ing., A-8740 Zeltweg (AT); Wrulich, Herwig, A-8740 Zeltweg (AT); Zitz, Alfred, A-8740 Zeltweg (AT)
(74) Vertreter: Kretschmer, Adolf

## Beschreibung

Die Erfindung bezieht sich auf ein Verfahren zum Abteufen von Schächten mittels einer Teilschnittschrämmaschine, welche einen wenigstens einen Schrämkopf tragenden, allseits schwenkbaren Schrämarm und ein vorzugsweise als Raupenfahrwerk ausgebildetes Fahrwerk aufweist, bei welchem der Schacht entlang einer Wendelfläche, deren Achse in der Achse des abzuteufenden Schachtes liegt, abgeteuft wird, wobei die Schrämmaschine auf der Wendelfläche verfahren wird.

Aus der DE-A-2743092 ist es bereits bekannt geworden, Teilschnittmaschinen zu verwenden, die gegenüber Vollschnittmaschinen ein verringertes Gewicht und ein verringerter Bauaufwand auszeichnet, um für die Vertikalbewegung im Schacht nicht zu aufwendige Einrichtungen obertage montieren zu müssen. Die bekannte Ausbildung stellt ein nur für diesen Zweck bestimmtes Gerät dar, das darüberhinaus bei geneigten Schächten, den sogenannten Schrägschächten, nicht einsetzbar ist, da eine Führung an der Innenwand des Schachtes vorgesehen ist.

Die Erfindung zielt darauf ab, den Einsatz üblicher Schrämmaschinen für das Abteufen von Schächten zu ermöglichen und das Abteufverfahren zu vereinfachen. Zur Lösung dieser Aufgabe besteht die Erfindung im wesentlichen darin, daß die Wendelfläche abschnittsweise in Abschnitten geschrämt wird, daß zu Beginn des Schrämens eines Abschnittes die Schrämmaschine in eine Stellung gebracht wird, in welcher der Schrämkopf bei mittig gestelltem Schrämarm die Schachtwand berührt, und in welcher die Längsachse der Schrämmaschine im Schachtquerschnitt mit der im Berührungspunkt an die Schachtwand gelegten Tangente einen spitzen Winkel einschließt, und daß nach Beendigung des in dieser Stellung durch Schwenken des Schrämarmes durchgeführten Sohlschnittes die Schrämmaschine in Richtung ihrer Achse jeweils eine Sohlschnittbreite solange nach hinten verfahren und hierauf der folgende Sohlschnitt durchgeführt wird, bis der Schrämarm in seiner maximal ausgeschwenkten Stellung die Schachtwand berührt, von welcher Stellung ausgehend der letzte Sohlschnitt des Abschnittes durchgeführt wird. Es ist auf diese Weise möglich, für die Gewinnungsarbeit in Stollen verwendbare Schrämmaschinen für das Abteufen des Schachtes zu verwenden. Da die Schrämmaschine auf der Wendelfläche verfahren wird, welche durch diese Schrämmaschine selbst ausgeschrämt wurde oder welche zu Beginn der Abteufarbeit in anderer Weise, beispielsweise durch Bagger-oder Handarbeit, vorbereitet wurde, entfallen die kostspieligen und aufwendigen Vorrichtungen für die Aufhängung des schweren Abteufgerätes, welches in den Schacht abgesenkt werden muß. Im Zuge des Verfahrens fährt die Schrämmaschine von Wendelgang zu Wendelgang abwärts, wobei der Schacht in der vorgegebenen Schachtachse immer weiter vertieft wird. Da die Schrämmaschine auf der Wendelfläche fährt, ist es auch möglich, schräge Schächte in dieser Weise abzuteufen, da dann einfach die Achse der Wendelgänge entsprechend schräg vorgegeben werden muß. Es ist beispielsweise ohne weiteres möglich, die Schächte bis zu einer Neigung von 75° und mehr zur Horizontalen abzuteufen. Die Fläche, auf welcher die Schrämmaschine verfahren werden kann, ist durch den Durchmesser des abzuteufenden Schachtes begrenzt. Das erfindungsgemäße Verfahren ist dabei besonders einfach durchzuführen, da während des Schrämvorganges lediglich die Schrämmaschine jeweils ungefähr um die Breite des Sohlschnittes in ihrer Spur nach hinten verfahren wird, wobei der Schwenkbereich des Schrämarmes am besten ausgenützt wird.

Bei einer bevorzugten Ausführungsform des erfindungsgemäßen Verfahrens wird so vorgegangen, daß die Länge der Abschnitte in Richtung des Schwenkbogens des Schrämarmes von der Schachtwand bis zumindest nahe der Schachtachse reicht und deren Breite in Richtung des Schwenkradius mehreren Sohlschnitten entspricht.

Eine Laderampe und Fördervorrichtung sind bei dieser Verwendung der Schrämmaschine überflüssig, und es wird auch im allgemeinen die hintere Bodenstütze der Schrämmaschine überflüssig sein. In vorteilhafter Weise kann, um die Stabilität der Schrämmaschine bei der Arbeit zu erhöhen, auf dem vorderen Teil der Schrämmaschine Ballast aufgebracht werden. Bei dem erfindungsgemäßen Verfahren kann eine übliche Schrämmaschine verwendet werden, bei welcher zumindest der Großteil der über das Fahrgestell vorragenden Teile, wie Laderampe, Fördereinrichtung und hintere Bodenstütze, abmontiert wurde.

Die Steigung der Wendelfläche kann gleich der bei unveränderter Stellung der Schrämmaschine erreichten Tiefe der Sohlschnitte gewählt werden. Es können bei unveränderter Stellung der Schrämmaschine mehrere Sohlschnitte durchgeführt werden, wobei der erste Sohlschnitt durch die folgenden Sohlschnitte vertieft wird.

Gemäß einer bevorzugten Ausführungsform der Erfindung jedoch wird bei unveränderter Stellung der Schrämmaschine jeweils nur ein Sohlschnitt durchgeführt, dessen Tiefe durch die mögliche Eindringtiefe des Schrämkopfes, welche beispielsweise 3/4 des Schrämkopfdurchmessers entspricht, begrenzt ist. Bei einer üblichen Schrämmaschine ist die Absenktiefe des Schrämarmes begrenzt und es steht auch der Schrämarm in der abgesenkten Stellung so schräg, daß er nach dem ersten Sohlschnitt bereits mit dem stehengebliebenen Gestein in Berührung gelangt. Dem ist durch die Maßnahme, jeweils nur einen Sohlschnitt durchzuführen, Rechnung getragen. Abgesehen davon wird auf diese Weise die Steigung der Wendel verringert, ohne daß der Arbeitsaufwand erhöht wird. Gemäß der Erfindung werden zweckmäßig die Sohlschnitte unmittelbar aneinander gelegt. Falls hiebei der geschrämte Teil des Abschnittes nicht bis zur Schachtachse oder bis nahe der Schachtachse reicht, kann in der letzten Stellung der Schrämmaschine, welche am weitesten hinten liegt, die Schrämmaschine um ihre Vertikalachse gedreht werden, wieder vorgefahren und in analoger Weise der Rest des Abschnittes durch Anbringung von Sohlschnitten, welche im wesentlichen in gleicher Richtung verlaufen wie die Sohlschnitte des bereits geschrämten Teiles des Abschnittes, geschrämt werden. Da die Schrämmaschine von vorne nach hinten verfahren wird, kann sie aus dieser letzten Stellung am einfachsten lediglich durch Verdrehung um die Vertikalachse der Maschine in die neue Stellung gebracht werden. Auf diese Weise können bogenförmige Abschnitte geschrämt werden, welche jeweils von der Schachtwand bis zur Schachtachse oder nahe der Schachtachse reichen. Es wird hierauf die Schrämmaschine in eine neue Lage gebracht, welche der Ausgangslage beim Schrämen des ersten Abschnittes entspricht und es wird der nächste Abschnitt an den vorhergehenden Abschnitt angeschlossen, wobei sich diese Abschnitte überlappen können. Es wird auf diese Weise die Wendelfläche immer weiter von Gang zu Gang geschrämt, bis die gewünschte Tiefe des Schachtes erreicht ist.

Bei der Verwendung von Schrämmaschinen, bei welchen der Schrämkopf oder die Schrämköpfe um eine Achse rotieren, welche horizontal und senkrecht zur Schrämarmachse liegt, werden vorzugsweise der oder die Schrämköpfe so angetrieben, daß die Meißel an der von der Schrämmaschine abgewendeten Seite nach oben und an der Schrämmaschine zugewendeten Seite nach unten bewegt werden. Dies hat den Vorteil, daß das geschrämte Haufwerk von der Maschine weggefördert wird und nicht den folgenden Sohlschnitt behindert.

Bei nicht standfestem Gestein werden die Schachtwände in üblicher Weise durch Tübbinge verkleidet. An der Schachtwand verbleiben naturgemäß senkrechte Rippen: Der ausgeschrämte Durchmesser ist daher so groß zu wählen, daß die Tübbinge unter Berücksichtigung dieser Rippen leicht eingesetzt werden können.

Für die Durchführung des Verfahrens kann ein übliche Schrämmaschine verwendet werden. Gemäß einer bevorzugten Ausführung jedoch ist zwischen dem Vertikalschwenkwerk der Schrämmaschine und dem Schrämarm ein Winkelstück eingebaut, durch welches der Schrämarm gegenüber dem Schwenkwerk nach unten abgeknickt ist. Dadurch wird der Vorteil erreicht, daß der Schrämarm steiler gestellt wird, so daß der Schrämkopf tiefer in die Sohle eindringen kann, ohne daß Teile des Schrämarmes mit der Sohle in Kollision geraten. Des weiteren wird dadurch die Angriffsstelle des Schrämkopfes an der Sohle näher zur Maschine gerückt, wodurch die Standsicherheit erhöht wird. Insgesamt wird ein möglichst großer Unterschnitt ermöglicht. Vorzugsweise ist das im Schrämarm untergebrachte Schrämgetriebe mit einer Umlaufschmierung ausgestattet. Dies hat den Vorteil, daß auch bei einer solchen steilen Stellung des Schrämarmes alle Teile des Schrämgetriebes geschmiert werden. Bei Verwendung einer Tauchschmierung hingegen würde sich das Schmieröl in Anbetracht dieser steilen Stellung des Schrämarmes im vorderen Bereich des Schrämarmes ansammeln, so daß im hinteren Bereich die Schmierung mangelhaft sein könnte.

In der Zeichnung ist die Erfindung anhand eines Ausführungsbeispieles schematisch dargestellt.
Figur 1 zeigt eine Schrämmaschine im Einsatz für das erfindungsgemäße Verfahren.
Figur 2 zeigt die Durchführung des Verfahrens beim Abteufen eines Schachtes.

Die Schrämmaschine 1 ist in üblicher Weise auf Raupen 2 verfahrbar. Der Schrämarm 3 ist um eine vertikale Achse 4 und um eine horizontale Achse 5 verschwenkbar, so daß er allseitig schwenkbar ist. Der Schrämarm 3 trägt Schrämköpfe 14, welche um eine horizontale senkrecht zur Achse des Schrämarmes 3 liegende Achse 15 in Richtung des Pfeiles 16 rotieren. Die Drehrichtung ist so gewählt, daß die Meißel sich an der von der Schrämmaschine 1 abgewendeten Seite 17 nach oben und an der der Schrämmaschine 1 zugewendeten Seite 18 nach unten bewegen. 8 stellt die Mittelachse der Schrämmaschine 1 dar. Zwischen dem Vertikalschwenkwerk, welches um die Achse 5 schwenkbar ist, und dem Schrämarm 3 ist ein Winkelstück 6 eingebaut, so daß der Schrämarm 3 in eine nach unten abgeknickte Lage gelangt.

Die Durchführung des Verfahrens ist nun in Fig. 2 veranschaulicht. 9 deutet den Umfang des abzuteufenden Schachtes an bzw. die Schachtwandung. 10 ist die Achse des abzuteufenden Schachtes. Zu Beginn des Verfahrens wird der oberste Gang einer Wendelfläche hergestellt. Da die Erdoberfläche meist aus weichem Material, wie Humus, besteht, kann dieser oberste Gang der Wendelfläche händisch oder mit Baggern hergestellt werden. Erst dann, wenn man auf Gestein trifft, ist der Einsatz der Schrämmaschine notwendig. Die Schrämmaschine 1 wird somit in einer Stellung 1a aufgestellt, wobei der Mittelpunkt der Schrämmaschine mit 8a und der Schwenkpunkt des Schrämarmes mit 4a bezeichnet ist. Der Schrämarm 3 wird in die Lage3a ausgerichtet, in welcher er in Richtung der Längsachse 11, welche in der Stellung 11a liegt, steht. Die Lage der Achse 11a muß so eingestellt werden, daß diese Achsella einen spitzen Winkel a mit der im Schnittpunkt 12 an die Schachtwandung 9 gelegten Tangente 13 einschließt. Die Schrämmaschine wird so weit vorgefahren, daß die Schrämköpfe 14 in der Stellung 14a die Schachtwand 9 berühren. Von dieser Stellung ausgehend wird der erste Sohlschnitt 19 durchgeführt. Hierauf wird die Schrämmaschine in Richtung ihrer Achse 11, d. h. also in ihrer Spur, um eine Sohlschnittbreite b zurückverfahren und führt in dieser Stellung den nächsten Sohlschnitt 20 aus. Hierauf wird die Schrämmaschine wieder um eine Sohlschnittbreite b zurückverfahren und führt in dieser Stellung den Sohlschnitt 21 aus. In dieser Stellung befindet sich die Achse 8 der Schrämmaschine in der Lage8b und die Schwenkachse des Schrämarmes in der Lage 4b. In dieser Stellung befinden sich die Schrämköpfe 14 in der Stellung 14b, in welcher sie die Schachtwand 9 bei Ausnützung ungefähr des maximalen Schrämbereiches berühren. Bei diesem Arbeitsgang wird somit eine Fläche 23 ausgeschrämt, welche durch die Linie 22 umschrieben ist. Diese Fläche 23 reicht noch nicht bis nahe der Achse 10 des Schachtes. Es wird daher die Schrämmaschine aus der Stellung, in welcher die Maschinenmitte in der Stellung 8b und die Schwenkachse in der Stellung 4b liegt, um ihre vertikale Achse 8b aus der Längsachsenstellung 11a in eine Längsachsenstellungllc verschwenkt und hierauf so weit vorgefahren, daß die Schrämköpfe 14 bei geradegerichtetem Schrämarm an den Sohlschnitt 19 anschließen. Es wird hierauf in analoger Weise eine Fläche 24 geschrämt, welche durch die Linie 25 umrahmt ist. Es ist nunmehr ein Abschnitt 23, 24 fertiggestellt.

Hierauf wird die Schrämmaschine wieder in eine neue Stellung gebracht, in welcher wieder die Schrämköpfe bei geradegerichtetem Schrämarm die Schachtwand berühren. Von dieser Stellung ausgehend wird wieder in analoger Weise ein Teilabschnitt 26 geschrämt, der durch eine strichpunktierte Umrandung 27 angedeutet ist und ein anschließender Teilabschnitt 28, welcher durch eine strichpunktierte Linie 29 begrenzt ist. Auf diese Weise wird der nächste Abschnitt 26, 28 geschrämt, welcher den vorher geschrämten Abschnitt 23, 24 überlappt.

Auf diese Weise wird die gesamte Wendelfläche geschrämt, wobei immer wieder die Schrämmaschine nach hinten verfahren wird. Es entsteht somit eine Wendel mit einer Ganghöhe, welche der Tiefe eines Sohlschnittes a entspricht und aus der Fläche dieser Wendel fährt die Schrämmaschine laufend nach hinten. Beim Schrämen verbleibt nun ein achsnaher Bereich 30, welcher von den Schrämköpfen nicht erreicht wird. Dieser Bereich kann nun entweder durch den Schrämarm weggebrochen werden oder bei der anderen Stellung der Schrämmaschine geschrämt werden.

## Patentansprüche

1. Verfahren zum Abteufen von Schächten mittels einer Teilschnittschrämmaschine (1), welche einen wenigstens einen Schrämkopf (14) tragenden, allseits schwenkbaren Schrämarm (3) und ein vorzugsweise als Raupenfahrwerk (2) ausgebildetes Fahrwerk aufweist, bei welchem der Schacht entlang einer Wendelfläche, deren Achse in der Achse (10) des abzuteufenden Schachtes liegt, abgeteuft wird, wobei die Schrämmaschine (1) auf der Wendelfäche verfahren wird, dadurch gekennzeichnet, daß die Wendelfläche abschnittsweise in Abschnitten (23, 24, 26, 28) geschrämt wird, daß zu Beginn des Schrämens eines Abschnittes die Schrämmaschine (1) in eine Stellung (1a) gebracht wird, in welcher der Schrämkopf (14) bei mittig gestelltem Schrämarm (3) die Schachtwand berührt und in welcher die Längsachse (11) der Schrämmasdhine (1) im Schachtquerschnitt mit der im Berührungspunkt an die Schachtwand (9) gelegten Tangente (13) einen spitzen Winkel (a) einschließt, und daß nach Beendigung des in dieser Stellung (1a) durch Schwenken des Schrämarmes (3) durchgeführten Sohlschnittes (19) die Schrämmaschine (1) in Richtung ihrer Achse (11) jeweils eine Sohlschnittbreite (b) solange nach hinten verfahren und hierauf der folgende Sohlschnitt (20) durchgeführt wird, bis der Schrämarm (3) in seiner maximal ausgeschwenkten Stellung die Schachtwand (9) berührt, von welcher Stellung ausgehend der letzte Sohlschnitt (21) des Abschnittes durchgeführt wird.

2. Verfahren nach Anspruch 1, dadurch gekennzeichnet, daß die Länge der Abschnitte (23, 24, 26, 28) in Richtung des Schwenkbogens des Schrämarmes (3) von der Schachtwand (9) bis zumindest nahe der Schachtachse (10) reicht und deren Breite in Richtung des Schwenkradius mehreren Sohlschnitten (19, 20, 21) entspricht.

3. Verfahren nach Anspruch 1 oder 2, dadurch gekennzeichnet, daß die Steigung der Wendelfläche gleich der bei unveränderter Stellung der Schrämmaschine (1) erreichten Tiefe (a) der Sohlschnitte (19, 20, 21) ist.

4. Verfahren nach Anspruch 1, 2 oder 3, dadurch gekennzeichnet, daß die Sohlschnitte (19, 20, 21) unmittelbar aneinander anschließend gelegt werden.

5. Verfahren nach einem der Ansprüche 1 bis 4, dadurch gekennzeichnet, daß bei unveränderter Stellung der Schrämmaschine (1) jeweils nur ein Sohlschnitt (19, 20 oder 21) durchgeführt wird, dessen Tiefe (a) durch die mögliche Eindringtiefe des Schrämkopfes (14), welche beispielsweise 3/4 des Schrämkopfdurchmessers entspricht, begrenzt ist.

6. Verfahren nach einem der Ansprüche 1 bis 5, dadurch gekennzeichnet, daß, falls der geschrämte Teil des Abschnittes (23, 24, 26, 28) nicht bis zur Schachtachse oder bis nahe der Schachtachse (10) reicht, die Schrämmaschine (1) um ihre Vertikalachse (8) gedreht, wieder vorgefahren und in analoger Weise der Rest des Abschnittes (23, 24, 25, 26) durch Anbringung von Sohlschnitten (19, 20, 21), welche im wesentlichen in gleicher Richtung verlaufen wie die Sohlschnitte (19, 20, 21) des bereits geschrämten Teiles des Abschnittes (23, 24, 26, 28), geschrämt wird.

7. Verfahren nach einem der Ansprüche 1 bis 6, dadurch gekennzeichnet, daß bei Schrämmaschinen (1), bei welchen der Schrämkopf (14) oder die Schrämköpfe (14) um eine Achse rotieren, welche horizontal und senkrecht zur Schrämarmachse (3) liegt, so angetrieben sind, daß die Meißel an der von der Schrämmaschine (1) abgewendeten Seite nach oben und an der der Schrämmaschine (1) zugewendeten Seite nach unten bewegt werden.

8. Verfahren nach einem der Ansprüche 1 bis 7, dadurch gekennzeichnet, daß eine Schrämmaschine (1) verwendet wird, bei welcher zumindest der Großteil der über das Fahrgestell (2) vorragenden Teile, wie Laderampe, Fördereinrichtung und hintere Bodenstütze abmontiert wurde.

9. Verfahren nach einem der Ansprüche 1 bis 8, dadurch gekennzeichnet, daß auf dem vorderen Teil der Schrämmaschine (1) Ballast aufgebracht wird.

10. Schrämmaschine zur Durchführung des Verfahrens nach einem der Ansprüche 1 bis 9, welche einen wenigstens einen Schrämkopf (14) tragenden allseits schwenkbaren Schrämarm (3) und ein vorzugsweise als Raupenfahrwerk (2) ausgebildetes Fahrwerk aufweist, dadurch gekennzeichnet, daß zwischen dem Vertikalschwenkwerk und dem Schrämarm (3) ein Winkelstück (6) eingebaut ist, durch welches der Schrämarm (3) gegenüber dem Schwenkwerk nach unten abgeknickt ist.

11. Schrämmaschine zur Durchführung des Verfahrens nach Anspruch 10, dadurch gekennzeichnet, daß das im Schrämarm untergebrachte Schrämgetriebe mit einer Umlaufschmierung ausgestattet ist.

## Claims

1. A method of sinking shafts by means of a dividing cutting machine (1) having a universally pivotable boom (3) carrying a least one cutting head (14) and a chassis preferably fitted with crawler tracks (2), in which the shaft is being sunk along a helical surface whose axis coincides with the axis (10) of said shaft, the cutting machine (1) being advanced along said helical surface, characterised in that the helical surface is being cut discontinuously in sections (23, 24, 26, 28), that at the beginning of cutting a section the cutting machine (1) is brought into a position (1a) in which in case of the boom (3) being in its midposition the cutting head (14) engages the circumferential wall of the shaft and in which the longitudinal axis (11) of the cutting machine (1) within the shaft cross section makes an acute angle (a) with the tangent (13) on the circumferential wall (9) at the contact point, and that after finishing a floor cut (19) carried out by swinging movement of the boom (3) in said position (1a) the cutting machine (1) is moved backwardly in the direction of its axis (11) for one width (b) of a floor cut at a time and then the next floor cut is carried out, said steps being repeated until the boom (3) engages the circumferential wall (9) of the shaft in its maximum laterally pivoted position, out of which position the last floor cut (21) of the section is carried out.

2. The method as claimed in claim 1, characterised in that the length of the sections (23, 24, 26, 28) in the direction of the arcuate path of the boom (3) extends from the circumferential wall (9) of the shaft to at least the vicinity of the shaft axis (10) and their width in the direction of the pivoting radius corresponds to several floor cuts (19, 20, 21).

3. The method as claimed in claim 1 or 2, characterised in that the pitch of the helical surface is equal to the depth (a) of the floor cuts (19, 20, 21) obtained in the unaltered position of the cutting machine.

4. The method as claimed in claim 1, 2 or 3, characterised in that the floor cuts (19, 20, 21) are made immediately adjacent each other.

5. The method as claimed in any one of claims 1 to 4, characterised in that only one floor cut (19, 20 or 21) is made without changing the position of the cutting machine (1), the depth (a) of said cut being limited by the possible cutting depth of the cutting head (14) which cutting depth corresponds e. g. to 3/4 of the diameter of the cutting head.

6. The method as claimed in any one of claims 1 to 5, characterised in that, if the cut portion of the section (23, 24, 26, 28) does not extend to the shaft axis (10) or sufficiently close to the shaft axis (10), the cutting machine (1) is turned about its vertical axis (8), moved in the forward direction again and further floor cuts (19, 20, 21) are made essentially in the same direction as the floor cuts (19, 20, 21) on the already cut portion of the section (23; 24, 26, 28), for cutting analogously the remaining part of the section (23, 24, 25, 26).

7. The method as claimed in any one of claims 1 to 6, characterised in that in the case of cutting machines (1) whode cutting head or heads (14) rotate(s) about a horizontal axis perpendicular to the axis of the boom (3) and is/are driven in a sense such that cutting bits thereon move in an upward direction on the side of the cutting head remote from the cutting machine and in a downward direction on the side of the cutting head facing the cutting machine.

8. The method as claimed in any one of claims 1 to 7, characterised in that a cutting machine (1) is being used with at least most of its constructional parts which protrude over the chassis (2), such as a loading ramp, conveyor means and rear floor support, removed.

9. The method as claimed in any one of claims 1 to 8, characterised in that the front portion of the cutting machine (1) is loaded by ballast.

10. A cutting machine to carry out the method as claimed in any one of claims 1 to 9, comprising a chassis preferably fitted with crawler tracks (2) and a universally pivotable boom (3) carrying at least one cutting head (14), characterized in that between the vertical traversing gear and the boom (3) an angle piece (6) is inserted by means of which the boom (3) is bent downwardly relative to said vertical traversing gear.

11. The cutting machine as claimed in claim 10, characterised in that the cutting gear housed within the boom (3) is provided with a circulation-system lubrication.

## Revendications

1. Procédé de fonçage de puits au moyen d'une machine de havage à section partielle (1), laquelle présente un bras de havage (3) pouvant pivoter de tous côtés, portant au moins une tête de havage (14), et un train de roulement constitué de préférence d'une chenille (2), dans lequel le puits est foncé le long d'une surface hélicoïdale dont l'axe se trouve dans l'axe (10) du puits à foncer, la machine de havage (1) se déplaçant sur la surface hélicoïdale, caractérisé en ce que la surface hélicoïdale est havée d'une manière discontinue en tranches (23, 24, 26, 28) ; que, au début du havage d'une tranche, la haveuse (1) est mise dans une position (1a) dans laquelle la tête de havage (14), le bras de havage (3) étant en position centrale, entre en contact avec la paroi du puits, et dans laquelle l'axe longitudinal (11) de la haveuse (1) forme dans la section transversale du puits, avec la tangente (13) à la paroi du puits (9) en le point de contact, un angle aigu (a) ; et que, après la fin de la havée de fond (19) exécutée dans cette position (ia) par le pivotement du bras de havage (3), la haveuse (1) se déplace vers l'arrière, dans la direction de son axe (11), sur une longueur égale à la largeur de la havée (b), la havée suivante (20) étant effectuée ensuite, jusqu'à ce que le bras de havage (3), dans sa position pivotée au maximum, entre en contact avec la paroi du puits (9), position à partir de laquelle est exécutée la dernière havée de fond (21) de la tranche.

2. Procédé selon la revendication 1, caractérisé en ce que la longueur des tranches (23, 24, 26, 28) dans la direction de l'arc de pivotement du bras de havage (3), va de la paroi du puits (9) jusqu'à au moins un point situé au voisinage de l'axe du puits (10), sa largeur, dans le sens du rayon de pivotement, correspondant à plusieurs havées de fond (19, 20, 21).

3. Procédé selon l'une quelconque des revendications 1 ou 2, caractérisé en ce que le pas de la surface hélicoïdale est égal à la profondeur (a) des havées de fond (19, 20, 21) atteinte dans le cas d'une position non modifiée de la haveuse (1).

4. Procédé selon l'une quelconque des revendications 1 à 3, caractérisé en ce que les havées de fond (19, 20, 21) sont placées immédiatement les unes contre les autres.

5. Procédé selon l'une quelconque des revendications 1 à 4, caractérisé en ce que, pour une position non modifiée de la haveuse (1), seule une havée de fond (19, 20, 21) est exécutée à la fois, et dont la profondeur (a) est limitée par la profondeur possible de pénétration de la tête de havage (14), laquelle correspond par exemple aux 3/4 du diamètre de la tête de havage.

6. Procédé selon l'une quelconque des revendications 1 à 5, caractérisé en ce que, dans le cas où la partie havée de la tranche (23, 24, 26, 28) n'arrive pas jusqu'à l'axe du puits ou jusqu'au voisinage de l'axe du puits (10), la haveuse (1) est tournée autour de son axe vertical et redéplacée vers l'avant, le reste de la tranche (23, 24, 25, 26) étant havé d'une manière analogue par application de havées de fond (19, 20, 21), qui se font essentiellement dans la même direction que les havées (19, 20, 21) de la partie déjà havée de la tranche (23, 24, 26, 28).

7. Procédé selon l'une quelconque des revendications 1 à 6, caractérisé en ce que les haveuses (1) pour lesquelles la tête de havage (14) ou les têtes de havage (14) tournent autour d'un axe situé horizontalement et perpendiculairement à l'axe (3) du bras de havage sont entraînées de telle sorte que les pics se déplacent vers le haut sur le côté opposé à la haveuse (1) et vers le bas sur le côté dirigé vers la haveuse (1).

8. Procédé selon l'une quelconque des revendications 1 à 7, caractérisé en ce qu'on utilise une haveuse (1) dans laquelle au moins la plus grande partie des parties en saillie au-dessus du châssis (2), comme la rampe de chargement, le dispositif de transport et le support arrière, a été démontée.

9. Procédé selon l'une quelconque des revendications 1 à 8, caractérisé en ce qu'un ballast est appliqué sur la partie avant de la haveuse (1).

10. Machine de havage pour la mise en oeuvre du procédé selon l'une quelconque des revendications 1 à 9, laquelle présente un bras de havage (3) pivotant de tous les côtés et portant au moins une tête de havage (14), et un train de roulement constitué de préférence d'une chenille (2), caractérisée en ce qu'entre le mécanisme de pivotement vertical et le bras de havage (3) est installé un raccord angulaire (6) grâce auquel le bras de havage (3) est incliné vers le bas par rapport au mécanisme de pivotement.

11. Machine de havage pour la mise en oeuvre du procédé selon la revendication 10, caractérisée en ce que le mécanisme de havage installé dans le bras de havage est équipé d'un graissage par circulation.
